# EUROPÄISCHE PATENTSCHRIFT

(11) **EP 0 350 527 B1**
(45) Veröffentlichungstag und Bekanntmachung des Hinweises auf die Patenterteilung: **22.07.1992**
(21) Anmeldenummer: 88111387.2
(22) Anmeldetag: 15.07.1988
(51) Int. Cl.: F24B 1/192

(54) **Heizkamin für die Wohnraumbeheizung**
Fireplace for room heating
Cheminée de chauffage de locaux

(43) Veröffentlichungstag der Anmeldung: 17.01.1990
(73) Patentinhaber: BUDERUS HEIZTECHNIK GmbH, D-35522 Wetzlar (DE)
(72) Erfinder: Kolbe, Gerhold, D-3563 Dautphetal-Hommertshausen (DE); Weide, Bernd-Jürgen, D-3560 Biedenkopf (DE)

(56) Entgegenhaltungen:
- DE-A- 3 527 810
- DE-C- 505 953
- GB-A- 667 570
- US-A- 4 196 714

## Beschreibung

Die Erfindung betrifft einen Heizkamin für die Wohnraumbeheizung mit einer zum Wohnraum hin durch einen im horizontalen Schnitt kreisbogenförmig gekrümmte, in Führungsbahnen verschiebbare, durchsichtige Scheibe abschirmbaren Feuerstelle.

Ein solcher Heizkamin ist der DE-A-35 27 810 zu entnehmen. Dort ist eine im horizontalen Schnitt kreisbogenförmig gekrümmte, durchsichtige Scheibe vorhanden, die in Führungsbahnen verschiebbar ist. Der Heizkamin kann je nach den Wünschen des Betreibers als geschlossene oder als offene Feuerstelle betrieben werden. Im Falle einer geschlossenen Betriebsweise schirmt die verschiebbare, durchsichtige Scheibe die Feuerstelle zum Raum hin ab. Es ist dervolle Effekt eines Kamines mit dem vom Raum her frei sichtbaren Feuer vorhanden. Zur Bedienung der Feuerung wird die Scheibe weggeschoben. Bei dieser Stellung der Scheibe handelt es sich dann um einen offenen Kamin.

Im Gegensatz zu Heizkaminen mit ebenen Scheibenelementen, die nur einen begrenzten Einblick in die Feuerung von vorne erlauben und zu Heizkaminen mit zusätzlichen Seitenscheiben, bei denen aber die notwendigen Metallrahmen einen Teil der Feuerung verdecken, besitzt ein solcher Heizkamin einen etwas größeren Einblickwinkel in die Feuerung ohne störende Zwischenstege. Der Einblick ist wegen des einzigen, gekrümmten Scheibenelementes, das die schmale Feuerraumöffnung abdeckt oder freigibt, jedoch noch sehr begrenzt.

Es soll ein Heizkamin geschaffen werden, beidem auch bei geschlossener Scheibe ein völlig freier Einblick in die Feuerung vorhanden ist, und zwar sowohl von vorne als auch von beiden Seiten her. Dabei soll die vordere Begrenzung der Feuerstelle die Form eines großzügig gestalteten Ovals besitzen.

Gemäß der Erfindung wird dieses dadurch erreicht, daß die verschiebbare Scheibe aus zwei nebeneinander angeordneten, sowohl von vorne als auch von beiden Seiten her den Blick in die Feuerung freigebenden, gekrümmten Teilscheiben besteht, wobei zur Erzeugung einer vorderen Begrenzung der Feuerstelle in Form eines Ovals die einander zugekehrten Enden der Teilscheiben im horizontalen Schnitt gerade ausgeführt sind und die Krümmungsmittelpunkte der Führungsbahnen beider Teilscheiben im horizontalen Schnitt einen Abstand voneinander aufweisen.

Die zwei nebeneinander angeordneten, gekrümmte Teilscheiben geben sowohl von vorne als auch von beiden Seiten her den Blick in die Feuerung frei. Die einander zugekehrten, im horizontalen Schnitt gerade ausgeführten Enden der beiden Teilscheiben ergeben eine vordere Begrenzung der Feuerstelle in Form eines Ovales ohne störende Zwischenelemente. Infolge des großzügig gestalteten Scheibenaufbaus ist die Feuerung von vorne und von beiden Seiten her einzusehen. Es entsteht ein sehr ansprechender Panoramaeffekt.

Die DE-C-505 953, die US-A-4 196 714 und die GB-A-667 570 zeigen wohl Heizkamine mit im horizontalen Schnitt bogenförmig gekrümmten, in Führungsbahnen verschiebbaren Türen bzw. Gittern. Die Türen geben im geschlossenen Zustand keinen Blick in die Feuerung frei. Die Gitter erfüllen nicht den Zweck der geschlossenen Scheibenelemente. Die Türen und Gitter besitzen aber auch nicht den besonderen Aufbau und die Zuordnung wie die erfindungsgemäßen Teilscheiben. Es fehlt die vordere Begrenzung in Form eines Ovals mit dem freien Einblick in die Feuerung.

Die beigefügte Zeichnung stellt ein Ausführungsbeispiel der Erfindung dar. Es zeigt:
Fig. 1: Einen Heizkamin für Holzfeuerung in der Vorderansicht,
Fig. 2: den Heizkamin für Holzfeuerung in der Seitenansicht,
Fig. 3: den Heizkamin für Kohlefeuerung in der Vorderansicht,
Fig. 4: den Heizkamin für Kohlefeuerung der Seitenansicht,
Fig. 5: den Heizkamin in horizontalem Schnitt.

Der Heizkamin besitzt eine Feuerstelle 1, mit unterer Verbrennungsluftzufuhr 2 und oberem Abzug 3. Die vordere Abschirmung erfolgt durch eine Scheibe aus zwei im horizontalen Schnitt bogenförmig gekrümmten Teilscheiben 4. Diese Teilscheiben 4 besitzen an den einander zugekehrten Enden gerade Teilbereiche, wodurch ein vorderes Oval erzielt wird. Ohne störende Zwischenelemente ist die freie Sicht von vorne und von den Seiten her zur Feuerstelle 1 vorhanden. Vordere Bedienungsgriffe 5 erlauben, die Teilscheiben 4 in Führungen 6 zu verschieben und zueinander zu verriegeln. Die Führungen 6 verlaufen dabei hinter die Feuerstelle 1, so daß die Teilscheiben 4 bei einem offenen Kamin nicht mehr gesehen werden. Die Krümmungsmittelpunkte beider Führungsbahnen besitzen im horizontalen Schnitt einen Abstand voneinander.

## Patentansprüche

1. Heizkamin für die Wohnraumbeheizung mit einer zum Wohnraum hin durch eine im horizontalen Schnitt kreisbogenförmig gekrümmte, in Führungsbahnen (6) verschiebbare durchsichtige Scheibe abschirmbaren Feuerstelle (1),
dadurch gekennzeichnet, daß die verschiebbare Scheibe aus zwei nebeneinander angeordneten, sowohl von vorne als auch von beiden Seiten her den Blick in die Feuerung freigebenden, gekrümmten Teilscheiben (4) besteht, wobei zur Erzeugung einer vorderen Begrenzung der Feuerstelle (1) in Form eines Ovals die einander zugekehrten Enden der Teilscheiben im horizontalen Schnitt gerade ausgeführt sind, und die Krümmungsmittelpunkte der Führungsbahnen (6) beider Teilscheiben im horizontalen Schnitt einen Abstand voneinander aufweisen.

## Claims

1. A fireplace for room heating, comprising a fire location (1) to be screened by a transparent plate being circularly curved, in a horizontal section, and being displaceable in guide tracks (6),
characterised by that said displaceable plate is composed of two adjacent, curved partial plates ($) allowing the view of the fire from front as well as from the sides, and for creating a front limitation of the fire location (1) in the form of an oval, the ends of said partial plates directed toward each other being plane, and that the centres of curvature of said guide tracks (6) of both partial plates are spaced to each other, in a horizontal section.

## Revendications

1. Cheminée de chauffage de locaux, comprenant un foyer (1) à blinder vers le local par une plaque transparente étant courbée, en une coupe horizontale, en arc de cercle et étant déplaçable dans des glissières (6), caractérisée en ce que la plaque déplaçable se compose de deux parties partielles (4) courbées étant agencées l'une à côté de l'autre et permettant une vue libre du feu de front et aussi des deux côtés, et pour former la limitation avant du foyer (1) en forme d'un ovale, les extrémités dirigées l'une vers l'autre des parties partielles étant rectilignes, en une coupe horizontale, et les centres de courbure des glissières (6) des deux parties partielles ayant une distance l'un de l'autre, en une coupe horizontale.
